# EUROPÄISCHE PATENTSCHRIFT

(11) **EP 0 939 732 B1**
(45) Veröffentlichungstag und Bekanntmachung des Hinweises auf die Patenterteilung: **11.10.2000**
(21) Anmeldenummer: 97951921.2
(22) Anmeldetag: 19.11.1997
(51) Int. Cl.: B65D 19/20, B65D 5/36

(54) **BEHÄLTER**
CONTAINER
CONTENEUR

(30) Priorität: 19.11.1996 DE 29620060 U
(43) Veröffentlichungstag der Anmeldung: 08.09.1999
(73) Patentinhaber: Ludwig Gebhardt GmbH & Co. Betriebs KG, 93413 Cham (DE)
(72) Erfinder: Maier, Otto, 82194 Gröbenzell (DE)
(74) Vertreter: Bergmeier, Werner, Dipl.-Ing.
(86) Internationale Anmeldenummer: EP9706471
(87) Internationale Veröffentlichungsnummer: WO9822357

(56) Entgegenhaltungen:
- EP-A- 0 681 964
- DE-U- 9 405 765
- GB-A- 2 150 533
- US-A- 3 770 186
- US-A- 4 949 898
- US-A- 4 969 559

## Beschreibung

Der vorliegenden Erfindung liegt das Problem zugrunde, einen Behälter zu schaffen, der zerlegt werden kann und durch die Erfindung wieder fest zusammengefügt werden kann.

Bisher werden bei einem zerlegbaren Behälter dessen loser Rahmen auf dessen Boden aufgesetzt und durch Umreifung festgehalten oder am Behälterboden und/oder am Rahmen befinden sich Arretierungsvorrichtungen, die gegenseitig einrasten und den Behälterrahmen am Behälterbodens festhalten.

In DE-U-94 05 765 (Holzindustrie Fürst zu Fürstenberg KG) besteht ein flachlegbarer Stapelcontainer in Übereinstimmung mit der vorliegenden Erfindung aus einem Boden und einem dem Boden trennbar zugeordnetem Rahmen mit vier gelenkig miteinander verbundenen Seitenwänden, von denen zwei zueinander parallele Seitenwände in sich starr sind und jede von zwei anderen zueinander parallelen Seitenwänden aus zwei klappenförmigen Teilen besteht, die an den Außenkanten mit einer der in sich starren Seitenwände verbunden ist und die an den einander zugekehrten Innenkanten gelenkig miteinander verbunden sind. Sind die beiden zweiteiligen Seitenwände zusammengefaltet, so nimmt der Rahmen seine Außerbetriebsstellung mit geringer Höhe ein und kann zum Leertransport auf den Boden aufgelegt werden. Sind die zweiteiligen Seitenwände gestreckt, so kann der Rahmen auf dem Boden aufgestellt werden und der Container befindet sich in seiner Betriebsstellung. Beim Strecken der zweiteiligen Seitenwände werden die starren Seitenwände nach außen geschoben und in Öffnungen nahe den Unterkanten der starren Seitenwände treten Zapfen oder Laschen des Bodens ein, wobei die Öffnungen im Fall der Zapfen rund, im Fall der Laschen rechteckig sind und die Laschen Teile von Winkelblechen sind, deren einer Schenkel die jeweilige Lasche ist und deren anderer Schenkel der Befestigung am Boden dient. Um die aufgerichteten Rahmen steif zu halten, liegt er unten an einem Bodenrahmen an und wird er oben von einem Aufsetzrahmen gehalten. Ein funktionelles Zusammenwirken zwischen dem Rahmen und den Führungsmitteln in der Form der Zapfen bzw. Laschen und den ihnen zugeordneten öffnungen in den Rahmenseitenwänden ist nicht vorgesehen.

In US-A-4,949,898 ( (NEDERVELD TERILL) ist ein flach legbarer Behälter beschrieben, der wie bei der vorgenannten Publikation und bei der vorliegenden Erfindung einen Boden und einen dem Boden zugeordneten Rahmen aufweist, wobei der Rahmen von vier Seitenwänden gebildet wird, von denen zwei zueinander parallele Seitenwände in sich starr sind und jede der beiden anderen zueinander parallelen Seitenwände aus zwei klappbaren Teilen besteht, die an den Außenkanten mit einer der in sich starren Seitenwände verbunden ist und die an den einander zugekehrten Innenkanten gelenkig miteinander verbunden sind. Rahmen und Boden sind jedoch untrennbar miteinander verbunden, indem die eine der in sich starren Seitenwände dauerhaft gelenkig mit dem Boden verbunden ist. Sind die beiden zweiteiligen Seitenwände zusammengefaltet, so sind die beiden in sich starren Seitenwände weitestgehend, d.h. nur durch die mit ihren beiden klappbaren Teilen aufeinanderliegenden Seitenwände voneinander getrennt, einander angenähert und können um die Unterkante der entlang dieser Unterkante schwenkbar mit dem Boden verbundenen Seitenwand geschwenkt auf dem Boden abgelegt werden. Der Behälter nimmt seine Außerbetriebsstellung ein, in der er mit geringem Platzbedarf transportiert werden kann. Um den Behälter in seiner Betriebsstellung bei aufgerichteten Seitenwänden des Rahmens aussteifen zu können, weist er eine klappbare Bodenplatte mit zumindest drei Bodenplattenteilen auf, die in Gelenkkanten miteinander verbunden sind, die parallel zu den Seitenwänden des Rahmen aus klappbaren Teilen verlaufen. Ein mittleres Bodenplattenteil ist mit dem von einer Palette gebildeten Boden des Behälters verbunden und zwei seitliche Bodenplattenteile sind auf das mittlere Bodenplattenteil aufzulegen und die Seitenwände des Rahmen, die aus zwei gelenkig miteinander verbundenen Teilen bestehen, können zusammengeklappt werden. Sind die Bodenplattenteile aufgeklappt, so liegen sie spiellos an den Innenseiten des unteren Rahmenendes an und steifen den Rahmen aus. Die drei Bodenplattenteile können ihrerseits senkrecht zu zwei Längskanten unterteilt sein, die Bodenplattenteile können in sich zusammengelegt werden und die zusammengelegten Bodenplattenteile können aufeinandergelegt werden. Ein Zusammenwirken zwischen Rahmen und Boden in horizontaler Ebene, um ein horizontales Verschieben des Rahmen gegenüber dem Boden zu vermeiden, erfolgt durch die dauerhafte gelenkige Verbindung der einen in sich starren Rahmenseitenwand an ihrer Unterkante mit dem Boden. Ein Zusammenwirken zwischen dem Boden des Faltcontainers und dessen von ihm vollständig zu trennenden Rahmen derart, daß die Bodenplattenteile den Rahmen von innen und weitere Mittel vorgesehen sind, die mit den Bodenplattenteilen so zusammenwirken, daß der Rahmen im Bereich der unteren Kanten zwischen äußeren Fixiermitteln und inneren Fixiermitteln im Betriebszustand des Behälters gehalten ist, ist nicht offenbart.

Gerade diese Alternative für die Festlegung des Rahmens gegenüber dem Boden eines Faltbehälters, bei dem der Rahmen vollständig vom Boden getrennt werden kann, um nach dem Trennen vom Boden und Zusammenfalten auf den Boden aufgelegt werden kann, ist Gegenstand der vorliegenden Erfindung, indem diese ein Behälter mit den Merkmalen des Patentanspruches ist.

Demzufolge schlägt die Erfindung einen Behälter mit einem losen Rahmen vor, bei dem der Rahmen auf dem Boden festgehalten werden kann und der dadurch gekennzeichnet ist, daß auf dem Boden klappbare Teile fest angebracht sind, die zusammengeklappt das Aufsetzen des Behälterrahmens auf dem Behälterboden ermöglichen und aufgeklappt den Rahmen so aussteifen, daß er auf dem Behälterboden festsitzt.

Dabei sind auf dem äußeren Rand des Behälterbodens Teile angebracht, die den Rahmen nach dem Aufsetzen auf dem Boden bei aufgeklappten aufklappbaren Teilen von außen fixieren, wobei diese Teile vorzugsweise U-förmige Teile sind, die mit der offenen Seite nach innen gerichtet angebracht sind und bei aufgesetztem und ausgesteiftem Rahmen mit ihrem oberen Rand in den Rahmen des Behälters eingreifen. Damit ist eine optimale feste Verbindung zwischen Behälterboden und Behälterrahmen bei einfacher Handhabung gegeben. Zusammenbau und Zerlegen des Behälters sind durch einfache Betätigung der klappbaren Teile möglich.

Durch diese Erfindung wird erreicht, daß der Rahmen des Behälters im einen Betriebszustand durch die aufgeklappten Teile fest mit dem Behälterboden verbunden ist und durch einfaches Zusammenklappen der aufklappbaren Teile der Rahmen wieder freigegeben werden kann und der Behälter zerlegt werden kann.

Demzufolge ist Gegenstand der Erfindung ein Behälter, ein zerlegbarer Behälter mit Boden und Rahmen sowie eine Vorrichtung zum Festhalten des losen Rahmens eines Behälters auf dem Boden des Behälters.

In der Zeichnung mit vier Bildern 1 bis 4 (Figuren) ist der erfindungsgemäße Behälter für den Fachmann ohne weiteres wie folgt erkennbar dargestellt.

Der lose, auf dem Boden 1 des Behälters 1, 2 aufsetzbare Rahmen ist mit dem Bezugszeichen 2 gekennzeichnet. Dieser Rahmen 1 ist zunächst nicht ausgesteift, sodaß die Seitenwände 2a, 2b eine Position gemäß Fig. 3 einnehmen.

Auf dem Boden 1 des Behälters 1,2 sind klappbare Teile 3,4 fest angebracht. Zum Aufsetzen (und entsprechend zum Entfernen) des Rahmens 2 auf den Boden 1 sind die klappbaren Teile 3,4 zusammengeklappt, wie es aus Fig. 1 bis 3 herleitbar ist, wobei das in Fig. 1 bis 3 dargestellte Ausmaß des Zusammenklappens an sich schon ausreichend ist, obwohl in der Praxis das der einfacheren Handhabung wegen vollständige Zusammenklappen, also das Aufeinanderliegen der Klappen 3,4 eintreten wird.

Die Fixierung des Rahmens 2 auf dem Boden 1 erfolgt erfindungsgemäß aufgrund der drei folgenden obligatorisch miteinander verbundenen Kriterien in optimaler Weise.

Das erste dieser drei Kriterien ist dadurch gekennzeichnet, daß der Rahmen 2 auf den Boden 1 aufgesetzt wird (Fig. 3) und die klappbaren Teile 3, 4 aufgeklappt werden und den Rahmen 2 aussteifen, so daß die Seitenwände 2a, 2b in die Position gemäß (Fig. 4) kommen. Es ist bereits hierdurch eine gewisse Festlegung zwischen Rahmen 2 und Boden 1 erreicht.

Das zweite der drei Kriterien ergibt eine Verbesserung dieser Festlegung durch am äußeren Rand des Behälterbodens angebrachte Teile 5, 6, die den Rahmen 2 von außen fixieren, wenn gemäß dem ersten Kriterium der Rahmen 2 auf den Boden aufgesetzt worden ist und durch die klappbaren Teile 3, 4 nach deren Aufklappen ausgesteift und von innen fixiert ist (Fig. 4).

Die Festlegung zwischen Rahmen 2 und Boden 1 wird nun noch durch das dritte der drei Kriterien optimiert, gemäß dem die Fixierungsteile 5, 6 U-förmige Teile sind, die mit ihrer offenen Seite nach innen gerichtet angebracht worden sind, so daß sie beim Aussteifen des Rahmens in den Rahmen eingreifen und drücken.

## Patentansprüche

1. Behälter mit einem losen Rahmen (2), der auf einem Boden (1) des Behälters festgehalten werden kann, wobei der Rahmen (2) zwei zueinander parallel verlaufende Seitenwände (2a,2b) aufweist, die in sich in den Bereichen ihrer unteren Kanten Öffnungen aufweisen, in die von außen Fixiermittel (5,6) des Bodens (1) zum Eingreifen gebracht werden, wenn der Rahmen (2) auf den Boden (1) aufgesetzt und ausgesteift ist,
**dadurch gekennzeichnet, daß** die Fixiermittel (5,6) des Bodens (1) im Querschnitt U-förmig sind, mit ihren freien Enden nach innen gerichtet sind und über ihre oberen Kanten die starren Seitenwände mit ihren Öffnungen zu schieben sind, wenn diese starren Seitenwände (2a,2b) von am Boden (1) klappbar befestigten Teilen (3,4) bei deren Klappen aus einer etwa schräg nach oben gerichteten Position auf den Boden geklappt sind, sodaß bis zum erneuten Hochklappen der klappbaren Teile (3,4) jede der starren Seitenwände (2a,2b) zwischen der Außenkante eines der klappbaren Teile (3,4) und Fixiermittel (5,6) festgelegt ist.

## Claims

1. Container with a loose frame (2) which can be firmly held on a base (1) of the container; with the frame (2) featuring two mutually parallel side walls (2a, 2b) that have openings in the areas of their lower edges, into which the fixing elements (5, 6) of the base (1) are engaged from the outside when the frame (2) is placed on the base (1) and stiffened, characterized such that the fixing elements (5, 6) of the base (1) feature a U-shaped cross section with their free ends facing inward and the rigid side walls with their openings can slide over their upper edge when said rigid side walls (2a, 2b) are folded from folding parts (3, 4), hinge-mounted on the base (1), from a slightly upward sloping position onto the base so that, until the hinged parts (3, 4) are folded up again, each of the rigid side walls (2a, 2b) is fixed between the outer edge of one of the hinged parts (3, 4) and fixing elements (5, 6).

## Revendications

1. Conteneur comprenant un cadre (2) qui ne tient pas et qui peut être maintenu sur un fond (1) du conteneur, le cadre (2) comportant deux parois (2a, 2b) latérales s'étendant parallèlement entre elles et ayant dans les régions de leurs bords inférieurs des ouvertures dans esquelles des moyens (5, 6) d'immobilisation du fond (1) peuvent être introduits de l'extérieur lorsque le cadre (2) est posé sur le fond (1) et est raidi,
**caractérisé en ce que** les moyens (5, 6) d'immobilisation du fond (1) ont en section transversale une forme en U, en ayant leurs extrémités libres dirigées vers l'intérieur et sur leurs bords supérieurs les parois latérales rigides peuvent être déplacées avec leurs ouvertures lorsque ces parois (2a, 2b) latérales rigides sont repoussées par des parties (3, 4) fixées au fond (1) de manière à pouvoir être rabattues lorsque ces parties se rabattent à partir d'une position sensiblement inclinée vers le haut sur le fond de sorte que, jusqu'au prochain rabattement vers le haut des parties (3, 4) qui peuvent être rabattues, chacune des parois (2a, 2b) latérales rigides est maintenue entre le bord extérieur de l'une des parties (3, 4) qui peut être rabattue et les moyens (5, 6) de fixation.
